# EUROPÄISCHE PATENTSCHRIFT

(11) **EP 0 053 998 B1**
(45) Veröffentlichungstag und Bekanntmachung des Hinweises auf die Patenterteilung: **30.05.1984**
(21) Anmeldenummer: 81810417.6
(22) Anmeldetag: 19.10.1981
(51) Int. Cl.: E06B 3/26, F16S 3/02

(54) **Fenster- oder Türkonstruktion und Aluminium-Verbundprofil zur Herstellung derselben**
Construction of a window or door structure and an aluminium composite section therefor
Structure de porte ou de fenêtre et profilé composite en aluminium pour sa fabrication

(30) Priorität: 08.12.1980 CH 9036/80
(43) Veröffentlichungstag der Anmeldung: 16.06.1982
(73) Patentinhaber: Bachmann, Otto, CH-6280 Hochdorf (CH)
(72) Erfinder: Bachmann, Otto, CH-6280 Hochdorf (CH)
(74) Vertreter: Bosshard, Ernst

## Beschreibung

Die Erfindung bezieht sich auf eine Fenster-oder Türkonstruktion, mit einem Flügelrahmen und einem ein Aluminium-Verbundprofil enthaltenden ortsfesten Rahmen, wobei das Verbundprofil drei untereinander verbundene Profilschienen enthält und in Wärmedurchgangsrichtung hintereinander liegende Kammern vorhanden sind.

Ferner bezieht sich die Erfindung auf ein Aluminium-Verbundprofil zur Herstellung von Fenster- oder Türkonstruktionen.

Es sind bereits Metall-Rahmen für Fenster und Türen bekannt, die gegen Kältedurchgang isoliert sind, indem zwischen einer äussern Profilschiene und einer innern Profilschiene ein aus wärmedämmendem Material, insbesondere aus Kunststoff oder Hartgummi, bestehender Steg eingesetzt ist (AT-B-200 312).

Aus festigkeitstechnischen Gründen sind Materialwahl und Abmessungen von Wärmedämmstegen begrenzt, weshalb mit derartigen Verbundprofilen nur eine beschränkte Wärmedämmung erreicht ist. Erfahrungsgemäss kann bei grosser Temperaturdifferenz zwischen Aussenseite und Rauminnern trotzdem eine Schwitzwasserbildung auftreten. Bei höheren Anforderungen an die Wärmedämmung - beispielsweise im Zusammenhang mit dreifacher Verglasung - sind derartige an sich bekannte Verbundprofile unbefriedigend.

Aus der DE-A-2915255 ist ein Verbundprofil bekannt, bei dem drei Profilschienen durch Klemmelemente verbunden sind. Die Klemmelement-Paare werden durch Keile auseinandergedrückt und dadurch an Vorsprüngen der Profilschienen festgeklemmt. Die dabei zwischen den Profilschienen gebildeten Luftkammern werden beidseitig durch elastische Abdeckprofile überdeckt. Der ortsfeste Rahmen - auch Blendrahmen genannt - und der Flügelrahmen sind gleich aufgebaut, wobei zwei sich gegenüberliegende Abdeckprofile dichtend gegeneinander anliegen.

Mit der Erfindung soll die Aufgabe gelöst werden, eine Fenster- und Türkonstruktion bzw. ein Aluminium-Verbundprofil zu deren Herstellung zu schaffen, mit der bzw. mit dem eine Vereinfachung der Profilschienenausgestaltung zur Bildung von zwei in Wärmedurchgangsrichtung hintereinander liegenden, der erhöhten Wärmedämmung dienenden Luftkammern ermöglicht wird.

Die Erfindung, mit der diese Aufgabe gelöst wird, ergibt sich aus dem Kennzeichen der Patentansprüche 1 und 2.

Die gestufte Anordnung der metallisch voneinander vollständig getrennten Profilschienen in Verbindung mit dem entsprechend komplementär gestuften Flügelrahmen ermöglicht mit Profilschienen einfacher Querschnittsform - also unter Vermeidung umfangsgeschlossener Hohlprofile - auszukommen. Durch die Anordnung von zwei in Wärmedurchgangsrichtung hintereinander angeordneten, mit den Profilschienen starr verbundenen, steifen und somit tragenden Dämmstreifen wird zusammen mit den Luftkammern eine Wärmekonvektion weitgehend verhindert und der Temperaturabbau erfolgt in zwei Stufen. Dadurch ist es möglich, von den sich durch die Verwendung von Aluminium-Verbundprofilen ergebenden Vorteilen, wie Witterungsbeständigkeit, Formstabilität, Wartungsfreiheit, Gebrauch zu machen und trotzdem besonders gute Wärmedämmwerte zu erreichen.

In der Zeichnung ist ein Ausführungsbeispiel des Gegenstandes der Erfindung dargestellt. Die Zeichnung zeigt einen Schnitt durch eine Fensterkonstruktion.

Ein ortsfester Metall-Rahmen 1, auch Blendrahmen genannt, wirkt mit einem Flügelrahmen 2 aus Holz zusammen, der mit Isolierverglasung 3, im vorliegenden Fall mit drei durch Dichtungen 17 zusammengehaltene Glasscheiben 5, versehen ist. Der Rahmen 1 wird in üblicher Weise an einer Mauer 4 bzw. einem stationären Holzrahmen 11 angeschlagen und durch nicht näher dargestellte Schrauben od. dgl. verbunden. Die Abdichtung gegenüber dem Metall-Rahmen 1 erfolgt durch Dichtungsstreifen 30, 32, 34, beispielsweise aus Gummi oder Kunststoff.

Der Rahmen 1 enthält drei Aluminium-Profilschienen, nämlich eine äussere Profilschiene 6, eine mittlere Profilschiene 7 und eine innere Profilschiene 8. Die äussere Profilschiene 6 und die mittlere Profilschiene 7 sind miteinander durch einen ersten Wärmedämmstreifen 9 von etwa rechteckiger Querschnittsform starr verbunden. Dieser Wärmedämmstreifen 9 greift je in eine Nut 23 ein, welche durch im Querschnitt U-förmige Schenkel 22 der Profilschienen 6 und 7 gebildet sind. Die starre Befestigung des Wärmedämmstreifens 9 in den beiden Nuten 23 erfolgt beispielsweise durch Klemmung und/oder Verleimung.

Zwischen der mittleren Profilschiene 7 und der inneren Profilschiene 8 ist ein zweiter Wärmedämmstreifen 10 von etwa rechteckiger Querschnittsform vorhanden, der in Nuten 25 der Profilschienen 7 und 8 eingreift. Diese Nuten 25 werden durch U-förmige Schenkel 26 in den Profilschienen 7 und 8 gebildet. Die starre Befestigung des Wärmedämmstreifens 10 in den Nuten 25 erfolgt beispielsweise durch Klemmwirkung und/ oder Verleimung. Die beiden sich über alle vier Rahmenseiten erstreckenden Wärmedämmstreifen 9, 10 sind somit in Wärmedurchgangsrichtung hintereinander angeordnet, wobei J die Rauminnenseite und A die Aussenseite bezeichnet. Der der Innenseite J zugewandte Wärmedämmstreifen 10 hat vorzugsweise die gleiche Dicke wie der andere Wärmedämmstreifen 9, jedoch eine etwas geringere Breite. Der Wärmedämmstreifen 9 hat beispielsweise eine Querschnittsfläche von etwa 100-125 mm², der Wärmedämmstreifen 10 eine solche von etwa 80-100 mm². Beide bestehen vorzugsweise aus steifem, glasfaserverstärktem Polyester-Kunststoff. Der Wärmedämmstreifen 10 verläuft rechtwinklig zur Fensterfläche; der andere Wärmedämmstreifen 9 ist leicht nach aussen geneigt, so dass die beiden Wärmedämmstreifen 9, 10 zueinander einen Winkel von 3°-10°, vorzugsweise etwa 6° einschliessen. Die nach entgegengesetzten Seiten abragenden, gabelförmigen Schenkel 22 und 26 der mittleren Profilschiene 7 zur Aufnahme der beiden Wärmedämmstreifen 9, 10 sind zueinander höhenversetzt angeordnet.

Der vorzugsweise aus Holz bestehende Flügelrahmen 2 enthält mehrere Stufen mit - im Horizontalquerschnitt gesehen - horizontalen Stufenabschnitten 18 und vertikalen Stufenabschnitten 20. Bei geschlossenem Flügelrahmen wird auf allen vier Seiten eine erste Kammer 12 und eine dieser gegenüber getrennte zweite Kammer 14 gebildet, die durch einen elastischen Dichtungsstreifen 16 mit einer gegen den mittleren vertikalen Stufenteil 20 anliegenden Dichtungslippe unterteilt sind. Die erste Kammer 12 wird somit durch einen etwa parallel zur Ebene der Glasscheiben 5 verlaufenden Steg 36 der Profilschiene 6, durch den ersten Wärmedämmstreifen 9, durch den Dichtungsstreifen 16 und durch die mittlere Stufe 18, 20 des Flügelrahmens 2 begrenzt. Die zweite Kammer 14 wird begrenzt durch den Dichtungsstreifen 16 mit Dichtungslippe, durch die mittlere Profilschiene 7, durch den zweiten Wärmedämmstreifen 10, durch den Schenkel 40 der inneren Profilschiene 8 und durch eine Stufe des Flügelrahmens 2. Die mittlere Profilschiene 7 enthält eine sich nach oben bzw. gegen den Flügelrahmen 2 hin öffnende Nut 38 zur Aufnahme des Dichtungsstreifens 16. Der Steg 37 der mittleren Profilschiene 7 ragt über die U-förmigen Schenkel 22 des Wärmedämmstreifens 9 hinaus, endigt aber etwas unterhalb des horizontalen Stufenteiles 18 des Rahmens 2. Der vertikale Stufenteil 20 des Flügelrahmens 2, nahe der Rauminnenseite J, liegt gegen die innere Profilschiene 8 an. Eine Fortsetzung der Profilschiene 8 ragt nach unten, wobei ihr unteres Ende gegen einen Holzrahmen 11 gerichtet ist. Entsprechend den Stufen 18, 20 des Flügelrahmens 2 sind die Schenkel 36, 37, 40 zueinander abgestuft.

Als Ausführungsvariante ist es auch möglich, zwischen dem in der Zeichnung obern Ende der Profilschiene 6 und dem Flügelrahmen 2 sowie zwischen der Profilschiene 8 und dem Flügelrahmen 2 zusätzliche elastische Dichtungsstreifen anzubringen.

Eine Temperaturdifferenz in Wärmedurchgangsrichtung, also zwischen der Innenseite J eines Fensters oder einer Türe und der Aussenseite A, wird somit in zwei hintereinanderliegenden, wärmeflussmässig voneinander getrennten Stufen abgebaut, wobei ein Wärmedämmwert K von etwa 1,8 kcal/m² h C° erreicht wird, der handelsüblicher Dreifachverglasung entspricht.

Eine derartige Rahmenkonstruktion eignet sich gut zur Sanierung bestehender Fenster, wobei der üblicherweise vorhandene Holzrahmen 11 am Gebäude verbleiben kann.

Der Rahmen 1 kann ausser für Fenster und Türen auch für Gebäudeaussenverkleidungen od. dgl. verwendet werden.

## Patentansprüche

1. Fenster- oder Türkonstruktion, mit einem Flügelrahmen (2) und einem ein Aluminium-Verbundprofil enthaltenden ortsfesten Rahmen (1), wobei das Verbundprofil drei untereinander verbundene Profilschienen (6, 7, 8) enthält und in Wärmedurchgangsrichtung hintereinander liegende Kammern (14, 12) vorhanden sind, dadurch gekennzeichnet, dass mit der mittleren Profilschiene (7) nur zwei steife Wärmedämmstreifen (9, 10) starr verbunden sind, die nach entgegengesetzten Seiten abragen und an deren Enden die äussern Profilschienen (6, 8) starr befestigt sind, dass die Profilschienen (6, 7, 8) gestuft angeordnet sind und mit dem entsprechend komplementär gestuften Flügelrahmen (2) zusammenwirken, dass ferner ein mit der mittleren Profilschiene (7) verbundener Dichtungsstreifen (16) gegen eine Stufe (20) des Flügelrahmens (2) anliegt, wobei die eine Kammer (12) begrenzt wird durch einen Profilschenkel (36) der äussern Profilschiene (6), dem Flügelrahmen (2), der mittleren Profilschiene (7) mit Dichtungsstreifen (16) und dem ersten Dämmstreifen (9) und die andere Kammer (14) begrenzt wird durch einen Profilschenkel (40) der inneren Profilschiene (8), dem Flügelrahmen (2), der mittleren Profilschiene (7) mit Dichtstreifen (16) und dem zweiten Dämmstreifen (10).

2. Aluminium-Verbundprofil zur Herstellung von Fenster- oder Türkonstruktionen nach Anspruch 1, mit drei Profilschienen (6, 7, 8) die in Wärmedurchgangsrichtung hintereinander angeordnet sind, dadurch gekennzeichnet, dass die mittlere Profilschiene (7) der gestuft angeordneten Profilschienen (6, 7, 8) zwei nach entgegengesetzten Seiten abragende, gabelförmige, zueinander höhenversetzte Schenkel (22, 26) aufweist, in welche je ein steifer Wärmedämmstreifen (9, 10) eingesetzt und starr befestigt ist, dass an den Enden der beiden nach entgegengesetzten Seiten abragenden Wärmedämmstreifen (9, 10) je eine äussere Profilschiene (6, 8) starr befestigt ist, und die mittlere Profilschiene (7) eine sich gegen den Flügelrahmen (2) hin öffnende Nut (38) zur Aufnahme eines elastischen Dichtungsstreifens (16) enthält, der gegen eine Stufe (20) des Flügelrahmens (2) anlegbar ist.

## Claims

1. A window or door construction comprising a wing frame (2) and a stationary frame (1) containing an aluminium composite profile, the composite profile comprising three interconnected profile rails (6, 7, 8) and there being provided chambers (14, 12) which are located one behind the other in the heat transmission direction, characterised in that only two stiff heat insulation strips (9,10)_{;} which project to opposite sides and at the ends of which the external profile rails (6, 8) are rigidly fastened, are rigidly connected to the central profile rail (7), and in that the profile rails (6, 7, 8) are arranged in a stepped manner and co-operate with the correspondingly complementarily stepped wing frame (2), and in that furthermore a sealing strip (16), which is connected to the central profile rail (7), bears against a step (20) of the wing frame (2), one chamber (12) being bounded by a profile leg (36) of the external profile rail (6), the wing frame (2), the central profile rail (7) with the sealing strip (16) and by the first insulation strip (9) and the other chamber (14) being bounded by a profile leg (40) of the internal profile rail (8), the wing frame (2), the central profile rail (7) with the sealing strip (16) and by the second insulation strip (10).

2. An aluminium composite profile for the production of window or door constructions as claimed in Claim 1 and comprising three profile rails (6, 7, 8) which are arranged one behind the other in the heat transmission direction, characterised in that the central profile rail (7) of the stepped profile rails (6, 7, 8) has two fork-shaped legs (22, 26) which project to opposite sides and are staggered in height in relation to each other and into each of which a stiff heat insulation strip (9, 10) has been inserted and has been rigidly fastened thereto, and in that an external profile rail (6, 8) has been respectively rigidly fastened to the ends of the two heat insulation strips (9, 10) which project to opposite sides, and in that the central profile rail (7) comprises a groove (38), which opens towards the wing frame (2), for the reception of an elastic sealing strip (16) which can be placed against a step (20) of the wing frame (2).

## Revendications

1. Structure de porte ou de fenêtre, à châssis (2) de battant et à cadre fixe (1) muni d'un profilé composite en aluminium comportant trois rails profilés (6, 7, 8) reliés entre eux et délimitant des chambres (14, 12) disposées les unes derrière les autres dans le sens de l'écoulement de la chaleur, caractérisée en ce que seulement deux bandes isolantes (9, 10) rigides sont reliées de façon fixe au rail profilé (7) central, bandes isolantes qui forment des saillies en sens opposé et à l'extrémité desquelles sont fixés de façon fixe les rails extérieurs (6, 8), en ce que les rails profilés (6, 7, 8) sont disposés en escalier et coopèrent avec le châssis (2) du battant découpé de façon complémentaire, en ce que de plus une bande d'étanchéité (16) reliée au rail profilé (7) central s'applique contre une marche (20) du châssis (2) du battant, une chambre (12) étant alors délimitée par la branche profilée (36) du rail profilé (6) extérieur, par le châssis (2) du battant, par le rail profilé (7) central muni de la bande d'étanchéité (16) et la première bande isolante (9) et l'autre chambre (14) étant délimitée par une branche profilée (40) du rail profilé (8) intérieur, par le châssis (2) du battant, par le rail profilé (7) central muni de la bande d'étanchéité (16) et par la deuxième bande isolante (10).

2. Profilé composite en aluminium pour la fabrication de structures de fenêtre ou de porte, selon la revendication 1, comportant trois rails profilés (6, 7, 8) qui sont disposés les uns derrière les autres dans le sens de l'écoulement de la chaleur, caractérisé en ce que le rail profilé (7) central des rails profilés (6, 7, 8) disposés en escalier, présente deux branches (22, 26), décalées l'une par rapport à l'autre dans le sens de la hauteur, en forme de fourche et saillant par les extrémités opposées, branches dans lesquelles est engagée et fixée de façon fixe respectivement une bande isolante rigide (9, 10), en ce qu'à chaque extrémité des deux bandes isolantes saillant vers les côtés opposés est fixé de façon fixe un rail profilé extérieur (6, 8) et en ce que le rail profilé (7) central présente une rainure (38) s'ouvrant contre le châssis (2) du battant pour recevoir une bande élastique d'étanchéité (16) qui est pressée contre une marche (20) du châssis (2) du battant.
